# EUROPÄISCHE PATENTSCHRIFT

(11) **EP 0 842 315 B1**
(45) Veröffentlichungstag und Bekanntmachung des Hinweises auf die Patenterteilung: **22.09.1999**
(21) Anmeldenummer: 96901741.7
(22) Anmeldetag: 19.01.1996
(51) Int. Cl.: D05B 39/00

(54) **VORRICHTUNG UND VERFAHREN ZUR HERSTELLUNG EINES INSBESONDERE TEXTILEN HOHLKÖRPERS**
METHOD AND DEVICE FOR PRODUCING A HOLLOW BODY, IN PARTICULAR A TEXTILE HOLLOW BODY
PROCEDE ET DISPOSITIF PERMETTANT DE PRODUIRE UN CORPS CREUX, NOTAMMENT UN CORPS CREUX TEXTILE

(30) Priorität: 28.07.1995 DE 19527620
(43) Veröffentlichungstag der Anmeldung: 20.05.1998
(73) Patentinhaber: Berger, Johann, D-73553 Alfdorf (DE)
(72) Erfinder: MÄRTZ, Josef, D-85386 Eching (DE)
(74) Vertreter: Fischer, Matthias, Dipl.-Ing.
(86) Internationale Anmeldenummer: EP9600221
(87) Internationale Veröffentlichungsnummer: WO9705317

(56) Entgegenhaltungen:
- WO-A-92/13986
- WO-A-93/04228
- DE-A- 1 660 811
- US-A- 3 661 684
- US-A- 4 989 525

## Beschreibung

Die vorliegende Erfindung bezieht sich auf eine Vorrichtung zur Herstellung eines Hohlkörpers aus Zuschnitten, die aus mindestens einer Materialbahn, insbesondere aus Textilmaterial gewonnen wurden, sowie auf ein Verfahren zur Herstellung des Hohlkörpers unter Verwendung der Vorrichtung. Hohlkörper dieser Art werden zur Herstellung von Airbags benötigt, aber auch für Sitz- oder Kissenbezüge. Anstelle von Textilmaterial lassen sich auch Kunststoff- Folien verwenden.

Die US-A-4,989,525 von Portilla zeigt eine Vorrichtung zum automatischen Vernähen von drei Zuschnitten. nämlich zwei seitlichen Zuschnitten 12 und 14, sowie einem umlaufenden Zuschnitt 16. Es sind hierbei zwei ortsfeste Nähmaschinen und Halteplatten 54 vorhanden. die um Achsen so gedreht werden können, daß die Ränder von je zwei Zuschnitten an der zugehörigen Nähmaschine entlanggeführt werden.

Bekannt ist die Herstellung von Airbag- Hohlkörpern durch Zusammennähen von Zuschnitten aus einer oder mehreren Materialbahnen, Problematisch ist das Zusammennähen der Zuschnitte. Die Form der Zuschnitte ist abhängig von der gewünschten Form des Airbag- Hohlkörpers. In den meisten Fällen ergeben sich Umrisse der Zuschnitte, die nicht auf einfache Weise miteinander vernäht werden können. Vielmehr ist es sehr oft nötig, daß die Näherin Zuschnitte, deren Außenformen nicht zueinander passen, also nicht in einer Ebene einfach übereinander gelegt werden können, während des Nähvorganges Stück für Stück zusammenlegt, wodurch dann eine Naht nach Art eines räumlichen Gebildes entsteht. Einerseits ist diese Arbeit sehr zeitraubend. Andererseits führt sie zu relativ viel Ausschuß, da nicht immer die wirklich zusammengehörigen Punkte der Ränder der Zuschnitte auch wirklich zusammengenäht werden. Es treten Verschiebungen auf, und der gefertigte Airbag- Hohlkörper muß als Ausschuß beseitigt werden. Ähnliches ist der Fall bei Sitzbezügen komplizierter Formen.

Durch die vorliegende Erfindung wird eine Vorrichtung geschaffen, die das Zusammenführen der Zuschnitte automatisiert. Dies geschieht unter Verwendung eines Hauptteils der Vorrichtung in Form einer ringartig in sich geschlossenen Platte, zweier Seitenplatten, die zu den Seiten des Hauptteils passen, sowie von einer oder zwei Nähvorrichtungen. Zum Festhalten der Zuschnitte an den Innenwandungen des Hauptteils und der Seitenplatten können Ansaugöffnungen dienen, die mit einer Saugvorrichtung in Verbindung stehen. Statt dessen können die Zuschnitte auch elektrostatisch angesaugt werden.

Automatische Nähvorrichtungen können die Ränder der Seitenplatten und des Hauptteils umlaufen. Statt dessen kann eine Nähmaschine vorhanden sein, der gegenüber der Hauptteil mit einer oder beiden Seitenplatten gedreht wird. Die Nähmaschine kann waagerecht bewegbar sein.

Zum Herstellen eines Hohlkörpers wird ein Zuschnitt an der Innenwand des Hauptteils angesaugt. Ferner wird an den Innenwänden der beiden Seitenplatten je ein Zuschnitt angesaugt. Nach dem Zusammenführen von Hauptteil und Seitenplatten stehen von den drei Zuschnitten Nahtstreifen hervor, die einander überdecken. Von den automatischen Nähvorrichtungen oder der Nähmaschine werden diese Nahtstreifen nun miteinander vernäht. Nach Abschalten der Saugvorrichtungen und Entfernen einer Seitenplatten vom Hauptteil kann der fertiggenähte Hohlkörper entnommen werden.

Zum Auseinanderführen und Zusammenführen von Seitenplatten und Hauptteil kann eine automatische Bewegungsvorrichtung dienen. Diese, die Nähvorrichtungen oder die Nähmaschine und die Saugvorrichtungen können für den erforderlichen Funktionsablauf miteinander gekoppelt sein.

Zum Anlegen der Zuschnitte, können an den Rändern der Seitenplatten und des Hauptteils sowie an den Rändern der Zuschnitte zum Justieren dienende Punkte, Löcher oder Abschnitte vorgesehen sein. Hierdurch wird ein sehr genaues Anlegen von Hand ermöglicht. Die Zuschnitte lassen sich aber auch maschinell je einem Behälter entnehmen und mit ausreichender Genauigkeit anlegen.

Eine oder für jede Seite eine automatische Nähvorrichtung läßt sich an (je) einem Roboterarm an jedem der beiden Ränder von Hauptteil und Seitenplatten herumführen. Das andere Ende des Roboterarmes kann ortsfest angebracht sein oder bei einem Portalroboter in Schienen z. B. waagerecht und lotrecht geführt sein. Statt dessen kann man einen Roboter in einer kreisringförmigen, ortsfesten Führung nach Art eines Rhönrades um den Hauptteil herumführen.

Ausführungsbeispiele mit weiteren Merkmalen der Erfindung werden im folgenden anhand der Zeichnungen beschrieben.
- Figur 1: ist eine Draufsicht auf einen Hauptteil- Zuschnitt.
- Figur 2: ist eine Seitenansicht des in seine endgültige Form gebrachten HauptteilZuschnitts und eine Vorderansicht des einen Seitenteil- Zuschnitts.
- Figur 3: ist eine Draufsicht auf den Hauptteil- Zuschnitt, von oben in Figur 2 her gesehen.
- Figur 4: ist eine perspektivische Darstellung des Hauptteilzuschnitts und des vorderen Seitenteilzuschnitts.
- Figur 5: zeigt den Hauptteil einer Aufnahme- Vorrichtung im Schnitt nach Linie A- A in Figur 6, sowie die beiden Seitenplatten in lotrechtem Schnitt.
- Figur 6: ist eine Seitenansicht des Hauptteils der Aufnahme- Vorrichtung von links in Figur 5 her gesehen, ohne die Seitenplatten.
- Figur 7: ist eine vergrößerte Darstellung der linken oberen Ecke von Figur 5, jedoch bei in Nähstellung herangefahrener linker Seitenplatte.
- Figur 8: ist eine Prinzipdarstellung eines Einführungsteils einer Nähvorrichtung für Nahtstreifen.
- Figur 9: zeigt perspektivisch eine ortsfest angeordnete Aufnahme-Vorrichtung mit zwei geschlossenen Seitenplatten, sowie einen ortsfest angebrachten Roboter, der eine automatische Nähvorrichtung am einen Rand der Vorrichtung herumführt.
- Figur 10: zeigt perspektivisch innerhalb eines Portalroboters, der zwei automatische Nähvorrichtungen führt, eine ortsfest angeordnete Aufnahme- Vorrichtung mit zwei geschlossenen Seitenplatten; die eine Seitenplatte jedoch noch in einer zweiten Lage, nämlich heruntergeklappt.

Ausgangspunkt ist eine Materialbahn, die vorzugsweise aus Textilmaterial aus Kunstfasern besteht aber auch aus anderem Material, z.B. Kunststoff- Folie bestehen könnte. Zur Herstellung eines Airbag- Hohlkörpers werden aus einer oder zwei verschieden breiten Materialbahnen Zuschnitte hergestellt, nämlich für einen relativ langen Hauptteil und zwei Seitenteile je Hohlkörper. Das Zuschneiden geschieht in bekannter Weise durch Stanzen, durch Laserschneiden oder durch Ultraschallschneiden. An allen oder einigen der Zuschnitte können in bekannter Weise Verstärkungen, Fangbänder und dgl. angebracht werden.

In den folgenden Ausführungsbeispielen wird von Zuschnitten insbesondere aus Textilmaterial gesprochen, die zur Bildung eines Airbag-Hohlkörpers miteinander vernäht werden, was nicht ausschließen soll, daß Zuschnitte, auch aus anderem Material und auf andere Weise miteinander verbunden werden, z.B. durch Kleben oder Schweißen, und daß die Hohlkörper anderen Zwecken dienen, z.B. als Sitz- oder Kissenbezüge.

Figur 1 zeigt in Draufsicht einen Hauptteil- Zuschnitt 10. Sein oberes und sein unteres Ende haben in diesem Fall gleiche Breiten, während sein Mittelteil diesen gegenüber verbreitert ist, aber jede gewünschte andere Form haben kann. Das obere und das untere Ende des Zuschnitts 10 dienen bei 12 zum Anschluß eines Gasgenerators. Es ergibt sich ein ringförmiger Hauptteil.

Figur 2 zeigt eine typische Form des Hauptteil- Zuschnitts 10, nachdem er durch Krümmen in sich geschlossen wurde. Figur 3 zeigt denselben Hauptteil- Zuschnitt 10 in einer Draufsicht (entsprechend Figur 2 von oben). Figur 4 zeigt den Hauptteilzuschnitt perspektivisch. Die Figuren 2 und 4 zeigen außerdem den vorderen Seitenteil- Zuschnitt 14.

Figur 5 und 6 zeigen, sehr schematisch dargestellt, eine Vorrichtung zum Halten und Vernähen der drei Zuschnitte. Eine Aufnahme- Vorrichtung 8 hat einen Hauptteil 16 und zwei Seitenplatten 18, 19. Der Hauptteil 16 ist ein Zylinder, jedoch kein Kreiszylinder.

Das heißt, daß seine Innenfläche aus lauter zueinander parallelen Geraden, wie 21 und 22 in Figur 5, besteht. Der Hauptteil 16 hat rundum, über seine Innenfläche verteilt, Ansaugöffnungen 24, von denen hier nur wenige dargestellt sind. Von den Ansaugöffnungen 24 führen hier nicht dargestellte Kanäle zu einer Ansaugleitung 26. Auch die beiden Seitenplatten haben Ansaugöffnungen 24 und je eine Ansaugleitung 26.

Am Innenrand des Hauptteils und am Außenrand der beiden Seitenplatten sind Justiermittel in Form von Punkten 28, oder Löchern oder Abschnitten vorgesehen, was nur in Figur 6 für den Hauptteil dargestellt ist, aber analog auch für die beiden Seitenplatten in Figur 5 gelten soll. Die Justiermittel dienen zur Orientierung beim Anlegen des Hauptteilzuschnitts an die Innenwand 20 des Hauptteils 16 und der beiden Seitenteile an die Innenwände der beiden Seitenplatten 18, 19, d.h., an die Wände, die dem Hauptteil zugekehrt sind. Das Anlegen kann maschinell erfolgen oder von einer Bedienungsperson durchgeführt werden. Hierzu sind die Seitenplatten 18, 19 zunächst relativ weit vom Hauptteil entfernt, so daß ein guter Zugang zu Hauptteil und Seitenplatten ermöglicht wird. Beim Anlegevorgang können die Saugvorrichtungen mit geringer Stärke arbeiten, so daß die Zuschnitte noch von Hand verschoben werden können, aber einen gewissen Halt haben. Sobald rundherum die Justierpunkte 28 oder dgl. von Hauptteil und Seitenplatten mit entsprechenden Justierpunkten od. dgl., die auf die Zuschnitte gedruckt wurden, übereinstimmen, werden die Saugvorrichtungen auf die volle vorgesehene Stärke geschaltet, so daß die Zuschnitte in ihrer Lage fixiert werden.

Auch beim elektrostatischen Ansaugen kann so verfahren werden, nämlich während des Anlegens geringe elektrische Spannung, nach dem Ende des Anlegevorgangs volle Spannung.

Die beiden Seitenplatten 18, 19 werden nun über Ansatzstücke 23 an den Hauptteil gefahren, und zwar so weit, daß ihre Außenkanten 30 (Figur 7) sich ganz dicht innerhalb der inneren Außenkanten 32 des Hauptteils 16 befinden. Der rundherum verbleibende Abstand zwischen den Außenkanten 30 und 32 beträgt etwas mehr als die doppelte Dicke der Zuschnitte 10 und 14. Figur 7 zeigt links oben im einzelnen, daß sich der Außenrand des linken Seitenteilzuschnitts 14 in den nach links überstehenden Außenrand des Hauptteilzuschnitts 10 hineingelegt hat. Die Freigängigkeit zwischen Nähmaschine und Stoffhalterung wird von der Nähart und Nähmaschine bestimmt.

Die beiden überstehenden Nahtstreifen 34, 35 werden nun automatisch miteinander vernäht. Dies geschieht nach einer von drei verschiedenen Varianten.

Nach der ersten Variante wird eine an sich bekannte, relativ kleine automatische Nähvorrichtung z. B. in einer schwalbenschwanzförmigen Nut 37 geführt. Die Nut ist dicht am Rand der Seitenplatte 18 vorgesehen und in sich geschlossen, umläuft also die ganze Seitenplatte 18, ebenso die Seitenplatte 19. Anstelle von Nuten können nach außen vorstehende Schienen 40 vorgesehen sein, wie es bei der Seitenplatte 19 in Figur 5 dargestellt ist. Auch die Schienen 40 umlaufen die Seitenplatten in gleichbleibendem Abstand von deren Rand. Statt dessen können Führungen 42 in Form von Nut oder Schiene an den beiden Rändern des Hauptteils angeordnet sein.

Die Seitenplatten 18, 19 können von Hand und/oder einer automatischen Bewegungsvorrichtung, gegenüber dem Hauptteil 16 in einer oder beiden Richtungen betätigt werden. Eine automatische Bewegungsvorrichtung kann mit den beiden automatischen Nähvorrichtungen kombiniert sein. Sobald die mit angesaugten Zuschnitten ausgerüsteten Seitenplatten an den Rand des Hauptteils 16 gefahren sind, werden automatisch beide Nähvorrichtungen in Betrieb gesetzt. Sie umlaufen die Seitenplatten oder den Hauptteil in Nut oder Schiene. Haben sie ihr Ende erreicht, wird automatisch umgeschaltet, so daß die Nähvorrichtungen zur Ruhe kommen, dann die Saugvorrichtungen am Hauptteil 16 und an den Seitenplatten 18 und 19 abgeschaltet werden, und dann die Seitenplatten vom Hauptteil entfernt werden. Der durch das Nähen hergestellte Airbag- Hohlkörper befindet sich nun, zusammengesackt, im Hauptteil und kann von Hand entnommem werden.

Nach einer zweiten Variante ist anstelle der umlaufenden Nähvorrichtungen eine Nähmaschine vorgesehen, deren Nähstelle ortsfest ist und der gegenüber Hauptteil und Seitenplatten bewegt werden, auch wieder in Kombination mit der Bewegungsvorrichtung zum Heranfahren und Entfernen der Seitenplatten gegenüber dem Hauptteil.

Die dritte Variante unterscheidet sich von der zweiten dadurch, daß die Nähstelle der Nähmaschine waagerecht bewegbar ist. Die Nähstelle kann damit den unebenen Seitenrändern des Hauptteils bei dessen Umdrehung folgen.

Zum sicheren und genauen Einführen der Nahtstreifen 34 und 35 in die Nähvorrichtungen oder Nähmaschine, können diese mit Einführteilen 44 versehen sein. Fig. 8 zeigt die Einführteile 44 von links in Figur 7 her gesehen, in einer Ebene rechtwinklig zu der der Figur 7. Die Einführteile bewegen sich in Richtung eines Pfeils 46 gegenüber den Nahtstreifen 34, 35.

Die Zuschnitte für Haupt- und Seitenteile können in bekannter Weise bearbeitet werden. So können Flammschutzverstärkungen dort angenäht werden, wo später ein Gasgenerator sitzen soll. Es können Zusatzteile angenäht werden, z.B. Fangbänder.

Ein Airbag- Hohlkörper kann in bekannter Weise weiterverarbeitet werden. Er kann umgestülpt werden, so daß die Nahtstreifen dann innen liegen. Es können Halteteile für den Gasgenerator angebracht werden. Der Hohlkörper wird in bekannter Weise kontrolliert. Er wird schließlich mit dem Gasgenerator verbunden und mit diesem zusammen verpackt.

Die Figuren 9 und 10 zeigen die Führung einer automatischen Nähvorrichtung 48, bzw. zweier Nähvorrichtungen 48, 49 mit Hilfe eines oder zweier Roboter. In beiden Fällen ist der Hauptteil 16 der Aufnahme- Vorrichtung 8 auf Stützen 50 ortsfest angebracht. Der Hauptteil hat jeweils eine hier nicht dargestellte Ansaugleitung. Die vordere Seitenplatte 19 und die hier kaum zu erkennende hintere Seitenplatte sind je mit einer Ansaugleitung 26 verbunden. Die Seitenplatten sind mit Hilfe der Ansaugleitungen zum Öffnen nach außen und unten schwenkbar, wozu deren untere Enden mit je einer waagerechten, drehbar gelagerten Welle 52 verbunden sind.

Im Zuge jeder der Ansaugleitungen 26 ist ein um eine lotrechte Achse schwenkbares Rohr 54 vorgesehen. Das Rohr hat die Form einer Ausbuchtung und ist in luftdichten Gelenken 56 um etwa 180° schwenkbar. Ist im Rohr ein Schlauch angeordnet, brauchen die Gelenke nicht luftdicht ausgebildet zu sein.

Die automatische Nähvorrichtung 48 wird nach Figur 9 während des Nähens von einem Roboter 58 längs des Randes von Hauptteil 16 und Seitenplatte 19 herumgeführt. Bei dieser Darstellung begann der Nähvorgang unten, wobei sich die Nähvorrichtung 48 z.T. innerhalb der Ausbuchtung, also rechts vom Rohr 54 befand. Während die Nähvorrichtung entgegen dem Urzeigersinn umläuft, wird das Rohr 54 um etwa 180° geschwenkt, so daß die Nähvorrichtung dann am Ende ihres Umlaufs von links her in die Ausbuchtung des Rohrs 54 einläuft. Sie hat dann also einen vollen Umlauf durchgeführt. Anschließend wird die Nähvorrichtung vom Roboter 58 auf die andere (hintere) Seite der Aufnahme- Vorrichtung gebracht und dort in der gleichen Weise herumgeführt. Statt dessen können auch zwei Roboter 58 vorgesehen sein, die beide gleichzeitig arbeiten, der eine an der vorderen, der andere an der hinteren Seite der Aufnahme- Vorrichtung.

Figur 10 zeigt die Anordnung von zwei Nähvorrichtungen 48, 49 in einem Portalroboter. An lotrechten Stützen 62 sind waagerechte Schienen 64 lotrecht bewegbar angeordnet. An diesen sind Roboterteile 66 waagerecht verschiebbar angebracht. Diese sind in sich schwenkbar und tragen je eine der Nähvorrichtungen 48, 49. Der Umlauf- und Nähvorgang entspricht dem an Hand der Firur 9 beschriebenen. Figur 10 zeigt vorn eine auf eine Unterlage 68 heruntergeklappte Seitenplatte 19. Von Hand wird gerade ein Seitenteil-Zuschnitt 14 angelegt. Die Aufnahmevorrichtung 8 kann auch höher als in Figur 10 dargestellt angeordnet werden, so daß die heruntergeklappten Seitenplatten im Sitzen oder Stehen bearbeitet werden können.

Statt in einer Portalanordnung nach Figur 10 lassen sich die beiden Nähvorrichtungen 48, 49 von Roboterteilen innerhalb kreisförmiger Schienen herumführen, die nach Art eines Rhönrades, aber orsfest angeordnet sind. In der Mitte der kreisförmigen Schienen ist dann die Aufnahme- Vorrichtung 8 untergebracht.

Der fertige Hohlkörper kann vor dem Öffnen der Aufnahme- Vorrichtung 8 darauf geprüft werden, ob die Nähte rundum einwandfrei erzeugt wurden. Hierzu wird durch eine nicht dargestellte Druckleitung Luft in das Innere des Hohlkörpers geblasen und geprüft, wie schnell der Druck abfällt. Die Druckleitung kann z. B. zu einer in Figur 2 und 4 dargestellten Öffnung 70 führen, die zum Ansetzen eines Gasgenerators dient. Vor dem Nähen kann durch Druckluftzufuhr dafür gesorgt werden, daß die Nahtstreifen 34, 35 (Figur 7) einwandfrei aufeinander liegen.

### BEZUGSZEICHEN

- 8: Aufnahme- Vorrichtung
- 10: Hauptteil- Zuschnitt
- 12: Ort
- 14: Seitenteil- Zuschnitt
- 16: Hauptteil
- 18, 19: Seitenplatte
- 20: Innenwand
- 21, 22: Gerade
- 23: Ansatzstück
- 24: Ansaugöffnung
- 26: Ansaugleitung
- 28: Justierpunkt
- 30: Außenkante
- 32: Innenkante
- 34, 35: Nahtstreifen
- 37: Nut
- 40: Schiene
- 44: Einführungsteil
- 46: Pfeil
- 48, 49: automatische Nähvorrichtung
- 50: Stütze
- 52: Welle
- 54: Rohr
- 56: Gelenk
- 58: Roboter
- 60: Portalroboter
- 62: Stütze
- 64: Schiene
- 66: Roboterteile
- 70: Öffnung

## Patentansprüche

1. ***Vorrichtung*** zur Herstellung eines Hohlkörpers aus ***Zuschnitten,*** die aus mindestens einer ***Materialbahn,*** insbesondere aus Textilmaterial, gewonnen wurden, dadurch **gekennzeichnet,**
a) daß die Vorrichtung einen ***Hauptteil*** (16) in Form einer ***ringartig in sich geschlossenen Platte*** hat,
b) und zwei ***Seitenplatten*** (18, 19), deren Umrisse denen des Hauptteils entsprechen und
c) daß die Innenwandungen des Hauptteils und der Seitenplatten mit Mitteln zum Festhalten dazu passender Zuschnitte versehen sind.

2. Vorrichtung nach Anspruch 1, dadurch **gekennzeichnet,**
a) daß über die Innenwandungen des Hauptteils und der Seitenplatten ***Ansaugöffnungen (24)*** für die Zuschnitte verteilt sind und
b) daß die Ansaugöffnungen mit einer ***Saugvorrichtung*** verbunden sind.

3. Vorrichtung nach Anspruch 1, dadurch **gekennzeichnet,** daß die Innenwandungen des Hauptteils und der Seitenplatten zum Anziehen und Festhalten der Zuschnitte ***elektrostatisch aufladbar*** sind.

4. Vorrichtung nach einem der vorangehende Ansprüche, dadurch **gekennzeichnet,** daß eine ***Bewegungsvorrichtung*** vorgesehen ist, die von Hand oder automatisch betätigbar ist und dazu dient, jede der Seitenplatten (18, 19) von außen her in eine Lage, in der ihre Außenkante (30) innerhalb der Innenkante (32) des einen Seitenrandes des Hauptteils liegt, zu führen und wieder nach außen zurück.

5. Vorrichtung nach Anspruch 1, dadurch **gekennzeichnet,** daß an den Außenseiten und nahe dem Umfang der Seitenplatten (18, 19) und/oder an der Außenseite und nahe den Rändern des Hauptteils (16) je eine umlaufende ***Führung*** für je eine ***automatische Nähvorrichtung*** vorgesehen ist.

6. Vorrichtung nach Anspruch 5, dadurch **gekennzeichnet,** daß die Führung eine sich gegen ihre Tiefe erweiternde ***Nut*** (37) ist.

7. Vorrichtung nach Anspruch 5, dadurch **gekennzeichnet,** daß die Führung eine sich gegen ihre Oberseite erweiternde ***Schiene*** (40) ist.

8. Vorrichtung nach einem der Ansprüche 1 bis 3, dadurch **gekennzeichnet,**
a) daß eine ***ruhende,*** falls erforderlich waagerecht oder in mehreren Achsen verschiebbare ***Nähmaschine*** vorgesehen ist,
b) daß der Hauptteil und mindestens eine der Seitenplatten gemeinsam gegenüber der Nähmaschine bewegbar angeordnet sind und
c) daß Hauptteil und Seitenplatten durch eine weitere Bewegungsvorrichtung gemeinsam gegenüber der Nähstelle in Richtung der herzustellenden Naht bewegbar sind.

9. Vorrichtung nach einem der Ansprüche 1 bis 3, dadurch **gekennzeichnet,** daß zum genauen Anlegen der Zuschnitte an die Innenseite des Hauptteils und an die Innenseiten der Seitenplatten (18, 19), an den Rändern des Hauptteils, der Seitenplatten und der Zuschnitte (10, 14) zum ***Justieren*** dienende Punkte (28), Löcher, Abschnitte oder Schablonen vorgesehen sind.

10. Vorrichtung nach einem der Ansprüche 1 bis 3, dadurch **gekennzeichnet,** daß die automatische(n) Bewegungsvorrichtung(en), die automatische Nähvorrichtung oder Nähmaschine und die Saugvorrichtungen oder Vorrichtungen zum elektrostatischen Anziehen für den erforderlichen Ablauf ihrer Funktionen miteinander gekoppelt sind.

11. Vorrichtung nach einem der Ansprüche 1 bis 3, dadurch **gekennzeichnet,** daß eine einzige automatische Nähvorrichtung (48) an einem ortsfest gelagerten Roboterarm derart angebracht ist, daß sie an dem einen und danach an dem anderen der Seitenplattenränder zum Herstellen je mindestens einer Naht herumführbar ist. (Fig. 9)

12. Vorrichtung nach einem der Ansprüche 1 bis 3, dadurch **gekennzeichnet,** daß zwei automatische Nähvorrichtungen (48, 49) an waagerecht und senkrecht geführten Roboterteilen (66) derart angebracht sind, daß sie an jedem der beiden Seitenplattenränder zum Herstellen je mindestens einer Naht herumführbar sind. (Fig. 10)

13. Vorrichtung nach einem der Ansprüche 1 bis 3, dadurch **gekennzeichnet,** daß eine oder zwei automatische Nähvorrichtung(en) an (je) einem Roboter angebracht sind, und daß dieser innerhalb einer kreisringförmigen, ortsfesten Führung nach Art eines Rhönrades im Kreis hin- und herführbar ist.

14. Vorrichtung nach einem der Ansprüche 11 bis 13, dadurch **gekennzeichnet,**
a) daß der Hauptteil (16) der Aufnahme- Vorrichtung (8) ortsfest angebracht ist und mit einer Ansaugleitung versehen ist,
b) daß je eine von jeder der Seitenplatten (19) auswärts führende Ansaugleitung (26) auch zum Heran- und Herausschwenken der Seitenplatten dient,
c) daß im Zuge der Ansaugleitung (26) ein Rohr (54) vorgesehen ist, das dort, wo es dem Rand der Seitenplatte (19) benachbart ist, eine Ausbuchtung hat, die Platz für die Nähvorrichtung (48, 49) schafft und
d) daß die Ausbuchtung um etwa 180° schwenkbar angebracht ist, derart, daß die Ausbuchtung es der Nähvorrichtung ermöglicht, längs des vollen Seitenplattenrandes umzulaufen.
(Fig. 10)

15. ***Verfahren*** zur Herstellung eines Hohlkörpers in einer Vorrichtung nach einem der Ansprüche 1 bis 14, aus Zuschnitten (10, 14), die aus einer ***Materialbahn,*** insbesondere aus Textilmaterial, gewonnen wurden, dadurch **gekennzeichnet,**
a) daß ein ***Hauptteil- Zuschnitt*** (10), passend zur Innenwand (20) des Hauptteils (10), jedoch ***um Nahtstreifen*** (34) ***breiter*** als die Innenwand (20), an diese Innenwand gelegt und dort durch Ansaugen oder elektrostatisch festgehalten wird,
b) daß zwei ***Seitenteil- Zuschnitte*** (14), passend zu den Innenwänden der Seitenplatten (18, 19), jedoch ringsum um je einen Nahtstreifen (35) größer als diese, an diese Innenwände gelegt und dort durch Ansaugen oder elektrostatisch festgehalten werden,
c) daß jede der Seitenplatten (18, 19) so bis zum einen Rand des Hauptteils geführt wird, daß sich der Nahtstreifen (35) des an der Seitenplatte (18) festgehaltenen Zuschnitts (14) umlegt und an die Innenseite des Nahtstreifens (34) des am Hauptteil festgehaltenen Zuschnitts (10) legt,
d) daß mindestens eine der automatischen Nähvorrichtungen (48, 49) oder die Nähmaschine den Nahtstreifen (34) des Hauptteilzuschnitts (10) mit den Nahtstreifen (35) der Seitenteilzuschnitte (14) vernähen und
e) daß nach Abschalten der Saugvorrichtungen oder der Stromzufuhr für die elektrostatischen Ladungen mindestens eine der Seitenplatten (18, 19) vom Hauptteil (16) entfernt und der Hohlkörper entnommen wird.

16. Verfahren nach Anspruch 15, dadurch **gekennzeichnet,** daß die Zuschnitte (10, 14) unter Beachtung der zum Justieren dienenden Punkte (28), Löcher oder Abschnitte an Hauptteil (16) und Seitenplatten (18, 19) gelegt werden.

17. Verfahren nach Anspruch 15, dadurch **gekennzeichnet,** daß nach dem Nähen des Hohlkörpers in diesen innerhalb der noch geschlossenen Aufnahme- Vorrichtung (8) Druckluft geblasen und geprüft wird, ob die Nähte ausreichend dicht sind.

## Claims

1. An apparatus for fabricating a hollow body of blanks, obtained from at least one web of material, particularly of a textile material, characterized in that
a) the apparatus has a main part (16) in the form of a ring-like, self-contained plate,
b) and two side plates (18, 19) the contours of which match those of the main part and
c) in that the inner walls of the main part and the side plates are provided with means for firmly holding blanks matching the former.

2. The apparatus as set forth in claim 1, characterized in that
a) suction orifices (24) for the blanks are distributed over the inner walls of the main part and the side plates and in that
b) said suction orifices are connected to a suction device.

3. The apparatus as set forth in claim 1, characterized in that the inner walls of said main part and of said side plates are electrostatically chargeable for attracting and firmly holding the blanks.

4. The apparatus as set forth in any of the preceding claims, characterized in that a movement device is provided which is actuatable by hand or automatically and which serves to guide each of said side plates (18, 19) from without into a position in which their outer edge (30) lies within the inner edge (32) of a side rim of said main part and back again outwardly.

5. The apparatus as set forth in claim 1, characterized in that at the outer sides and in the vicinity of the periphery of said side plates (18, 19) and/or at the outer side and in the vicinity of the rims of said main part (16) one running-around guide is provided for each automatic stitcher.

6. The apparatus as set forth in claim 5, characterized in that said guide is a groove (37) flared in depth.

7. The apparatus as set forth in claim 5, characterized in that that said guide is a rail (40) flared towards its upper side.

8. The apparatus as set forth in any of the claims 1 to 3, characterized in that
a) a resting sewing machine is provided which is, when necessary, horizontally shiftable or in several axes,
b) said main part and at least one of said side plates are arranged movable in common with respect to said sewing machine and
c) said main part and side plates are movable in common by a further movement device with respect to the stitching point in the direction of the seam to be produced.

9. The apparatus as set forth in any of the claims 1 to 3, characterized in that for precise registration of the blanks on the inner side of the main part and on the inner sides of said side plates (18, 19), marks (28), holes, sections or patterns are provided on the rims of the main part, the side plates and the blanks (10, 14) serving registration adjustment.

10. The apparatus as set forth in any of the claims 1 to 3, characterized in that said automatic movement device(s), said automatic stitcher or sewing machine and said suction devices or devices for electrostatic attraction are coupled to each other for the necessary sequencing of their functions.

11. The apparatus as set forth in any of the claims 1 to 3, characterized in that a single automatic stitcher (48) is attached to a robotic device arm mounted fixed in location such that for fabricating at least one seam in each case, it is guidable around the one and then the other of the two side plate rims.

12. The apparatus as set forth in any of the claims 1 to 3, characterized in that two automatic stitchers (48, 49) are attached to robotic parts (66) guided horizontally and vertically such that for fabricating at least one seam in each case, they are guidable around each of the two side plate rims.

13. The apparatus as set forth in any of the claims 1 to 3, characterized in that one or two automatic stitcher(s) is/are attached to one robotic device (each) and that the latter is guidable reciprocatingly in a circle within a circular ring-shaped guide fixed in location like a gyro-wheel.

14. The apparatus as set forth in any of the claims 11 to 13, characterized in that
a) said main part (16) of said mounting device (8) is attached fixed in location and provided with a suction conduit,
b) one suction conduit (26) each leading outwards from each of said side plates (19) also serving for swivelling said side plates in and out,
c) in the course of said suction conduit (26) a tube (54) is provided which in the vicinity of the rim of said side plate (19) includes a bulge creating room for said suction device (48, 49) and
d) said bulge is attached swiveable thru approx. 180° such that said bulge enables said stitcher to run around along the full side plate rim.

15. A method for fabricating a hollow body in an apparatus as set forth in any of the claims 1 to 14, from blanks (10, 14) obtained from a web of material, particularly of textile material, characterized in that
a) a main part blank (10) matching said inner wall (20) of said main part (10) but wider than said inner wall (20) by seam allowances (34), is placed on said inner wall and firmly held in place there by suction or electrostatically,
b) two side part blanks (14) matching said inner walls of said main part (18, 19) but larger than the latter by one seam allowance (35) each on all sides, is placed on said inner walls and firmly held in place there by suction or electrostatically,
c) each of said side plates (18, 19) is guided up to a rim of said main part so that said seam allowance (34) of said blank (14) firmly held in place at said side plate (18) surroundingly locates at the inner side of said seam allowance (34) of said blank (10) firmly held at said main part,
d) at least one of said automatic stitchers (48, 49) or said sewing machine stitches said seam allowance (34) of said main part blank (10) to said seam allowance (35) of said side part blanks (14) and e) following power OFF of said suction devices or of the power supply for the electrostatic charges at least one of said side plates (18, 19) is retracted from said main part (16) and the hollow body extracted.

16. The method as set forth in claim 15, characterized in that said blanks (10, 14) are placed on said main part (16) and said side plates (18, 19) taking into account said marks (28), holes or sections serving registration adjustment.

17. The method as set forth in claim 15, characterized in that after stitching of said hollow body, compressed air is blown into the latter within the mounting device (8) when still closed to test whether the seams are sufficiently tight.

## Revendications

1. Dispositif permettant de produire un corps creux à partir de découpes qui ont été obtenues à partir d'au moins une bande de matériau, notamment de matière textile caractérisé en ce que
a) le dispositif présente une pièce principale (16) sous forme d'une plaque annulaire refermée sur elle-même,
b) et deux plaques latérales (18, 19) dont les contours épousent ceux de la pièce principale et
c) que les parois intérieures de la pièce principale et des plaques latérales sont pourvues de moyen pour maintenir des découpes y adaptées.

2. Dispositif selon la revendication 1, caractérisé en ce
a) que des ouvertures d'aspiration (24) pour les découpes sont réparties sur les parois intérieures de la pièce principale et des plaques latérales et
b) que les ouvertures d'aspiration sont raccordées à un dispositif d'aspiration.

3. Dispositif selon la revendications 1, caractérisé en ce que les parois intérieures de la pièce principale et des plaques latérales peuvent être chargées électrostatiquement pour attirer et maintenir les découpes.

4. Dispositif selon l'une quelconque des revendications précédentes, caractérisé en ce qu'un dispositif de mouvement est prévu qui peut être actionné à la main ou automatiquement et qui sert à guider chacune des plaques latérales (18, 19) dans une position dans laquelle son arête extérieure (30) se trouve à l'intérieur de l'arête intérieure (32) de l'un des bords latéraux de la pièce principale et à la ramener vers l'extérieur.

5. Dispositif selon la revendication 1, caractérisé en ce que sur les côtés extérieurs et à proximité de la circonférence des plaques latérales (18, 19) et/ou sur le côté extérieur et à proximité des bords de la pièce principale (16) un guidage est respectivement prévu sur tout le pourtour pour un dispositif à coudre automatique.

6. Dispositif selon la revendication 5, caractérisé en ce que le guidage est une rainure (37) s'évasant vers sa profondeur.

7. Dispositif selon la revendication 5, caractérisé en ce que le guidage est un rail (40) s'évasant vers sa surface.

8. Dispositif selon l'une quelconque des revendications 1 à 3, caractérisé en ce
a) qu'une machine à coudre immobile, si nécessaire pouvant être déplacée horizontalement ou en plusieurs axes, est prévue,
b) que la pièce principale et au moins une des plaques latérales sont disposées de manière à pouvoir être déplacées ensemble par rapport à la machine à coudre et
c) que la pièce principale et les plaques latérales peuvent être déplacées par un dispositif de mouvement supplémentaire ensemble par rapport à l'endroit de couture, en direction de la couture à réaliser.

9. Dispositif selon l'une quelconque des revendications 1 à 3, caractérisé en ce que pour l'apposition précise des découpes au côté intérieur de la pièce principale et aux côtés intérieurs des plaques latérales (18, 19), des points (28), des trous, des sections ou des gabarits sont prévus sur les bords de la pièce principale et des plaques latérales et des découpes (10, 14) pour l'ajustage.

10. Dispositif selon l'une quelconque des revendications 1 à 3, caractérisé en ce que le (les) dispositif(s) de mouvement automatique(s), le dispositif à coudre automatique ou la machine à coudre et les dispositifs d'aspiration ou les dispositifs pour attirer électrostatiquement sont réciproquement accouplés pour le déroulement nécessaire de leurs fonctions.

11. Dispositif selon l'une quelconque des revendications 1 à 3, caractérisé en ce qu'un seul dispositif à coudre automatique (48) est monté sur un bras de robot stationnaire, de manière à ce qu'il puisse être guidé autour de l'un et ensuite autour de l'autre des bords de plaque latérale pour permettre de produire chaque fois au moins une couture.

12. Dispositif selon l'une quelconque des revendications 1 à 3, caractérisé en ce que deux dispositifs à coudre automatiques (48, 49) sont montés sur des parties de robot (66) guidées horizontalement et verticalement de manière à ce qu'ils puissent être guidés autour de chacun des deux bords de plaque latérale pour permettre à chacun de produire au moins une couture,

13. Dispositif selon l'une quelconque des revendications 1 à 3, caractérisé en ce qu'un ou deux dispositif(s) automatique(s) est(sont) monté(s) à chacun des robots, et que ceux-ci peuvent être guidés en va-et-vient dans un cercle à l'intérieur d'un guidage annulaire stationnaire à la manière d'une roue vivante.

14. Dispositif selon l'une quelconque des revendications 11 à 13, caractérisé en ce
a) que la pièce principale (16) du dispositif récepteur (8) est montée de manière stationnaire et est pourvue d'une conduite d'aspiration,
b) qu'une conduite d'aspiration (26) dirigée vers l'extérieur à partir de chacune des plaques latérales (19) sert également à basculer les plaques latérales vers l'intérieur et vers l'extérieur,
c) que dans le parcours de la conduite d'aspiration (26) un tube (54) est prévu qui à l'endroit adjacent au bord de la plaque latérale (19) présente une échancrure qui ménage la place pour le dispositif à coudre (48, 49), et
d) que l'échancrure est logée de manière à pouvoir basculer d'environ 180°, de sorte que l'échancrure permet au dispositif à coudre de faire le tour complet du bord de la plaque latérale.

15. Procédé permettant de produire un corps creux dans un dispositif selon l'une quelconque des revendications 1 à 14 à partir de découpes (10, 14) qui ont été obtenues à partir d'une bande de matériau, notamment de matière textile, caractérisé en ce
a) que la découpe de la pièce principale (10), adaptée à la paroi intérieure (20) de la pièce principale (10), cependant plus large de la bande de couture (34) que la paroi intérieure (20), est apposée à cette paroi intérieure et y est maintenue par aspiration ou de manière électrostatique,
b) que deux découpes de pièce latérale (14) adaptées aux parois latérales des plaques latérales (18, 19), cependant chacune plus grande d'une bande de couture (35) sur tout le pourtour que ces dernières, sont apposées aux parois intérieures et y sont maintenues par aspiration ou de manière électrostatique,
c) que chacune des plaques latérales (18, 19) est guidée vers un bord de la pièce principale de manière à ce que la bande de couture (35) se replie sur la découpe (14) maintenue contre la plaque latérale (18) et s'appuie contre le côté intérieur de la bande de couture (34) de la découpe (10) maintenue contre la pièce principale,
d) que au moins un des dispositifs à coudre automatiques (48, 49) ou la machine à coudre coud ensemble la bande de couture (34) de la découpe de la pièce principale (10) avec les bandes de couture (35) des découpes des pièces latérales et
e) qu'après avoir arrêté les dispositifs d'aspiration ou l'alimentation en courant pour les chargements électrostatiques, au moins une des plaques latérales (18, 19) est éloignée de la pièce principale (16) et le corps creux est prélevé.

16. Procédé selon la revendication 15, caractérisé en ce que les découpes (10, 14) sont posées en observant les points (28), trous ou sections sur la pièce principale (16) et les plaques latérales (18, 19) pour l'ajustage.

17. Procédé selon la revendication 15, caractérisé en ce qu'après la couture du corps creux de l'air pressurisé est soufflé à l'intérieur de celui-ci dans le dispositif récepteur (8) encore fermé et que l'on vérifie si les coutures sont suffisamment étanches.
